# FASCICULE DE BREVET EUROPEEN

(11) **EP 0 007 271 B1**
(45) Date de publication et mention de la délivrance du brevet: **07.04.1982**
(21) Numéro de dépôt: 79400448.1
(22) Date de dépôt: 02.07.1979
(51) Int. Cl.: B61L 3/22

(54) **Dispositif de transmission d'informations par les rails entre une voie de circulation ferroviaire et un ensemble de véhicules circulant sur cette voie**
Vorrichtung zur Informationsübertragung über die Schienen zwischen einem Eisenbahngleis und den auf diesem Gleis fahrenden Fahrzeugen
Device for transmitting information by the rails between a railway track and the vehicles running on this track

(30) Priorité: 17.07.1978 FR 7821168
(43) Date de publication de la demande: 23.01.1980
(73) Titulaire: JEUMONT-SCHNEIDER Société anonyme dite:, F-92811 Puteaux Cedex (FR)
(72) Inventeur: Dietrich, Michel, F-60330 Le Plessis Belleville (FR)
(74) Mandataire: Paume, André

## Description

La présente invention concerne un dispositif de transmission d'informations par les rails entre une voie de circulation ferroviaire et un ensemble de véhicules circulant dans le même sens sur cette voie, le long de laquelle se succèdent une pluralité de zones de transmission d'informations.

Les voies de circulation ferroviaire et principalement celles à grande circulation sont habituellement équipées d'un système de cantonnement, notamment par circuits de voie, qui en général utilise les rails de roulement comme voie de transmission.

Dans les équipements modernes, il est devenu nécessaire d'avoir un dispositif de transmission d'informations entre la voie et les véhicules, dispositif capable de coexister avec le système de cantonnement, l'ensemble fonctionnant à sécurité intrinsèque, au sens ferroviaire de ce terme.

Une solution connue consiste à transmettre les informations par induction à partir d'un câble disposé dans la voie, ou le long de celle-ci, mais cette solution présente un certain nombre d'inconvénients : le coût du câble et les contraintes qui en résultent pour l'entretien de la voie.

L'utilisation des rails de roulement comme voie de transmission fait disparaître ces inconvénients, mais se heurte à deux difficultés :
. - la première provient du fait que les rails de roulement servent de circuit de retour au courant de traction sur les lignes électrifiées et, très souvent, de voie de transmission pour les signaux de cantonnement. Les signaux de tout système de transmission d'informations par les rails doivent donc se superposer à ces courants et signaux existants sans les perturber et pouvoir en être séparés.
- la deuxième est liée au découpage de la voie en cantons. Il faut que ce découpage n'affecte pas la transmission des informations dont les zones de transmission, lorsque celle-ci s'effectue par zones se succédant le long de la voie, doivent pouvoir être délimitées indépendamment des sections du système de cantonnement.

On connaît le dispositif décrit dans le brevet britannique GB 1 451 431 et permettant de transmettre au conducteur d'un train des informations locales simples telles que l'état des signaux en aval. Mais ce dispositif est constitué par un circuit de voie à alimentation centrale en courant alternatif auquel sont adjoints un deuxième et un troisième circuits de voie disposés respectivement à chaque extrémité de chaque canton dans le but de lever une imprécision quant à la localisation précise du train incompatible avec la sécurité. La transmission d'informations dans ce cas ne peut être réalisée qu'au moyen de ces deuxième et troisième circuits de voie, avec une portée réduite à une vingtaine de mètres en amont de la spire correspondante, alors que la longueur moyenne d'un canton est de l'ordre de deux kilomètres.

Un tel dispositif est donc incompatible avec un pilotage automatique des trains puisqu'il est discontinu et que très peu d'informations peuvent ainsi être transmises. En outre, un tel dispositif n'est évidemment pas indépendant des sections du système de cantonnement, alors que les informations à transmettre n'ont souvent rien de commun avec ces sections.

Le dispositif selon l'invention permet de s'affranchir de ces difficultés car il utilise, pour transmettre les informations, une onde porteuse alternative modulée en fréquence ou en amplitude, ou les deux, et de caractéristiques telles que sa propagation dans les rails n'est pas effectuée par les courants de retour de traction et par les signaux de cantonnement ; de plus, il permet une délimitation de ses propres zones de propagation indépendamment des sections du système de cantonnement ; enfin, il permet d'assurer une transmission d'informations continue tout au long de la voie.

Ce dispositif comporte sur la voie, pour chaque zone de transmission d'informations :
- un générateur de signaux alternatifs à une fréquence déterminée qui constitue la fréquence porteuse des informations à transmettre, cette fréquence étant prise à l'extérieur des bandes de fréquences utilisées dans le système de cantonnement,
- un modulateur desdits signaux,
- un organe de commande du modulateur de manière que ces signaux soient modulés en fonction des informations à transmettre,
- u-_{"} spire conductrice isolée disposée en forme cadre entre les deux files de rails, près de I'e× mité aval de ladite zone de transmission d'informations,
- un transformateur adaptateur d'impédance et de séparation de circuits dont le primaire reçoit les signaux modulés et dont le secondaire est relié aux bornes de la spire en forme de cadre,
- deux circuits résonnants accordés sur la fréquence porteuse, branchés entre les deux files de rails, l'un à l'extrémité aval et l'autre à l'extrémité amont de la zone de transmission d'informations,
- à bord de chaque véhicule, des moyens de réception accordés sur les fréquences porteuses respectives de zones de transmission d'informations.

Les zones de transmission d'informations qui sont indépendantes des sections du système de cantonnement, sont adjacentes, de manière à assurer une transmission continue des informations sur toute la longueur de la voie.

L'invention sera mieux comprise à l'aide de quelques exemples de réalisation et des dessins annexés où :
la figure 1 représente le cas d'un dispositif unique de transmission d'informations,
la figure 2, le cas d'une série de dispositifs semblables, répartis le long de la voie,
la figure 3, le détail des circuits résonnants entre les files de rails en un point de transition entre deux zones d'émission consécutives,
la figure 4, un circuit complémentaire de contrôle applicable aux cas précédents.

La figure 1 représente un tronçon de voie de circulation ferroviaire ne comportant qu'une zone d'émission d'informations. Les repères 1 et 2 désignent les files de rails. Le circuit émetteur 3 de ces informations, représenté dans un cadre en traits mixtes, est placé sur la voie à proximité de l'extrémité aval de la zone d'émission qui est délimitée par les files de rails 1 et 2 et par deux circuits résonnants représentés par les impédances 4 et 5 aux deux extrémités de cette zone. Le circuit émetteur 3 est branché aux bornes d'une spire conductrice isolée 6 disposée en forme de cadre entre les deux files de rails 1 et 2, à proximité de l'impédance 4 située à l'extrémité aval de la zone d'émission. A titre indicatif, trois sections 7, 8, 9 du système de cantonnement ont été représentées. Il s'agit par exemple des sections couvertes par trois circuits de voie successifs. On voit sur la figure 1 que ces trois sections ont des limites qui ne coïncident pas avec celles de la zone d'émission d'informations délimitée par les impédances 4 et 5. La flèche 10 montre le sens de circulation des véhicules sur la voie.

Le circuit émetteur comporte un générateur 11 de signaux alternatifs servant d'onde porteuse aux informations à transmettre et qui entrent dans un modulateur 12 recevant d'un organe de commande 13 le signal modulant nécessaire pour que la modulation se fasse en fonction des informations à transmettre. Le signal modulé est transmis à la spire 6 en forme de cadre par l'intermédiaire d'un transformateur 14 jouant le rôle d'adaptateur d'impédance et de séparateur de circuits.

La fréquence de l'onde porteuse est déterminée de façon à se trouver en dehors des bandes de fréquence utilisées dans les circuits de voie 7, 8,9.

On choisira par exemple des fréquences porteuses de l'ordre du kilohertz.

Les impédances 4 et 5 sont constituées d'une inductance en série avec un condensateur, de façon à réaliser un circuit résonnant dont l'impédance est minimale pour la fréquence de l'onde porteuse de l'émetteur 3. Ces impédances ne laissent donc pas passer les signaux de cantonnement.

Le signal émis dans la spire 6 est transmis par induction à la boucle constituée par les deux files de rails 1 et 2 et les impédances 4 et 5 agissant pratiquement comme un court-circuit entre ces files 1 et 2.

Chaque véhicule comporte par exemple comme circuit récepteur un capteur accordé sur la fréquence de l'onde porteuse des signaux émis et recevant ceux-ci par induction.

La figure 2 montre trois zones d'émission successives, analogues à celle de la figure 1, faisant partie d'une série de zones d'émission réparties le long de la voie. Les repères numériques utilisés sont des nombres de deux chiffres, le chiffre des dizaines correspondant à l'élément homologue de la figure 1 et le chiffre des unités représentant le numéro d'ordre de la zone. La première zone a comme fréquence d'onde porteuse la fréquence f1, la deuxième la fréquence f2 et la troisième la fréquence f3. Ces fréquences sont considérées ici comme distinctes, mais elles peuvent aussi être égales. Lorsqu'elles sont différentes, le véhicule est muni d'autant de capteurs à bord qu'il y a de fréquences distinctes utilisées.

La figure 3 indique le détail de l'impédance amont 51 de la première zone qui est un circuit résonnant accordé sur la fréquence f1, et de l'impédance aval 42 de la deuxième zone qui est un circuit résonnant accordé sur la fréquence f2.

Dans le cas où les fréquences f1, f2, f3 sont égales, le schéma de la figure 3 se réduit à un circuit résonnant unique accordé sur la fréquence porteuse unique utilisée.

Lorsqu'on a besoin de contrôler, pour augmenter la fiabilité du dispositif, si un courant circule dans la boucle 6 d'une zone, on vérifie qu'un courant induit circule dans la boucle formée par les files de rails 1 et 2 et les impédances 4 et 5. Dans ce cas (voir la fig. 4), on ajoute un circuit de contrôle constitué par un transformateur de courant 15 dont le primaire est inséré en série entre l'impédance4 et la file de rails 2 et dont le secondaire est branché sur un détecteur de passage de courant 16.

Dans ce qui précède, on a admis que dans chaque zone d'émission d'informations on n'utilisait qu'une seule fréquence d'onde porteuse. Il est possible, sans sortir du cadre de l'invention, d'utiliser dans la même zone plusieurs fréquences porteuses, par exemple en commutant sur la spire 6 différents circuits émetteurs tels que 3, chacun d'eux correspondant à une fréquence porteuse particulière. Dans ce cas, les impédances correspondant à_{'} 5 et 5 seraient constituées par autant de circuits résonnants en parallèle qu'il y a de fréquences porteuses distinctes, chacune de ces fréquences correspondant à un seul circuit résonnant accordé sur elle.

Enfin, il est possible de superposer dans une même zone de transmission d'informations deux dispositifs selon l'invention, un pour chaque sens de circulation des véhicules, avec par exemple la même fréquence porteuse.

## Revendications

Dispositif de transmission d'informations par les rails entre une voie de circulation ferroviaire et un véhicule circulant sur cette voie, comportant sur la voie, pour chaque zone de transmission d'informations, un générateur (11) de signaux alternatifs à une fréquence déterminée constituant la fréquence porteuse des signaux à transmettre, un modulateur (12) desdits signaux alternatifs, un organe (13) de commande dudit modulateur de manière que ces signaux alternatifs soient modulés en fonction des informations à transmettre, une spire conductrice isolée (6) disposés en forme de cadre entre les deux files (1, 2) de rails près de l'extrémité aval de ladite zone de transmission d'informations, un dispositif (14) adaptateur d'impédances disposé entre ledit modulateur et ladite spire, et, à bord dudit véhicule, des moyens de réception accordés sur ladite fréquence porteuse, ledit dispositif étant caractérisé en ce que les zones de transmission d'informations sont adjacentes de manière à assurer une transmission continue des informations sur toute la longueur de la voie, chaque zone étant délimitée indépendamment des sections du système de cantonnement de ladite voie, par deux circuits résonnants (4, 5) accordés sur ladite fréquence porteuse et branchés entre les deux files de rails respectivement à l'extrémité aval et à l'extrémité amont de ladite zone de transmission, ladite fréquence porteuse étant choisie à l'extérieur des bandes de fréquence utilisées dans le système de cantonnement de ladite voie.

## Claims

A device for transmitting data via the rails between a railway track and a vehicle travelling on this track, comprising on the track, for each data transmission zone, a generator (11) of alternating-current signals at a particular frequency constituting the carrier frequency of the signals to be transmitted, a modulator (12) of said alternating-current signals, an element (13) for controlling said modulator in such a way that these alternating-current signals are modulated as a function of the data to be transmitted, an insulated conductive winding (6) arranged in the form of a frame between the two lines (1, 2) of rails near the downstream end of said data transmission zone, an impedance matching device (14) located between said modulator and said winding, and, on board said vehicle, receiving means tuned to said carrier frequency, said device being characterised in that the data transmission zones are adjacent so as to ensure continuous transmission of the data over the entire length of the track, each zone being delimited, independently of the sections of the block system of said track, by two resonant circuits (4, 5) which are tuned to said carrier frequency and which are connected, between the two lines of rails, respectively to the downstream end and to the upstream end of said transmission zone, said carrier frequency being selected outside the frequency bands used in the block system of said track.

## Patentansprüche

Vorrichtung zur Informationsübertragung über die Schienen zwischen einer Eisenbahnlinie und einem auf dieser fahrenden Fahrzeug, an der Linie und für jede Informationsübertragungszone enthaltend einen Generator (11) zur Erzeugung von Wechselsignalen mit einer bestimmten Frequenz, die die Trägerfrequenz der zu übertragenden Signale bildet, einen Modulator (12) zur Modulation der genannten Wechselsignale, ein Steuerelement (13) zur Steuerung des Moduiators derart, da8 die Wechselsignale in Abhängigkeit von den zu übertragenden Informationen moduliert werden, einer isolierten leitenden Windung (6), die in Form eines Rahmens zwischen den beiden Gleissträngen (1, 2) in der Nähe des abwärtsseitigen Endes der Informationsübertragungszone angeordnet ist, eine Impedanzanpassungsvorrichtung (14), die zwischen dem Modulator und der Windung angeordnet ist, und an Bord des Fahrzeugs enthaltend Empfangsmittel, die auf die Trägerfrequenz abgestimmt sind, wobei die Vorrichtung dadurch gekennzeichnet ist, daß die Informationsübertragungszonen aneinander angrenzen, so das eine kontinuierliche Informationsübertragung auf der gesamten Linienlänge gewährleistet ist, wobei jede Zone unabhängig von den Streckenblöcken der Linie durch zwei Resonanzkreise (4, 5) begrenzt ist, die auf die Trägerfrequenz abgestimmt sind und zwischen die zwei Schienenstränge am abwärtsseitigen Ende bzw. aufwärtsseitigen- Ende der Übertragungszone angeschlossen sind, wobei die Trägerfrequenz außerhalb der Frequenzbänder gewählt ist, die von dem Streckenblocksystem der Linie verwendet werden.
